# EUROPÄISCHE PATENTSCHRIFT

(11) **EP 0 929 736 B1**
(45) Veröffentlichungstag und Bekanntmachung des Hinweises auf die Patenterteilung: **12.11.2003**
(21) Anmeldenummer: 97909144.4
(22) Anmeldetag: 18.09.1997
(51) Int. Cl.: F01K 13/02, F01K 7/22, F01D 25/08, F01D 5/18

(54) **DAMPFTURBINE SOWIE VERFAHREN ZUR KÜHLUNG EINER DAMPFTURBINE IM VENTILATIONSBETRIEB**
STEAM TURBINE AND PROCESS FOR COOLING A STEAM TURBINE IN VENTILATION OPERATION
TURBINE A VAPEUR ET PROCEDE POUR LE REFROIDISSEMENT D'UNE TURBINE A VAPEUR FONCTIONNANT EN MODE VENTILATION

(30) Priorität: 30.09.1996 DE 19640298
(43) Veröffentlichungstag der Anmeldung: 21.07.1999
(73) Patentinhaber: SIEMENS AKTIENGESELLSCHAFT, 80333 München (DE)
(72) Erfinder: BERGMANN, Dietmar, D-45470 Mülheim an der Ruhr (DE)
(86) Internationale Anmeldenummer: DE9702105
(87) Internationale Veröffentlichungsnummer: WO98014692

(56) Entgegenhaltungen:
- WO-A-93/05276
- CH-A- 434 300
- DE-A- 1 951 922
- DE-C- 909 812
- FR-A- 1 519 899
- US-A- 2 377 611
- US-A- 3 306 576

## Beschreibung

Die Erfindung betrifft eine Dampfturbine mit einem entlang einer Hauptachse gerichteten Turbinenläufer, der von einem Innengehäuse umgeben ist. In dem Innengehäuse ist eine den Turbinenläufer in Umfangsrichtung umgebende Leitschaufelstruktur angeordnet, die Leitschaufeln aufweist. Die Erfindung betrifft weiterhin ein Verfahren zur Kühlung einer Dampfturbine im Ventilationsbetrieb, insbesondere einer Niederdruck-Dampfturbine.

Es ist bekannt, beispielsweise aus dem Buch "Strömungsmaschinen" von K. Menny, Teubner-Verlag, Stuttgart, 1985, Abschnitt 3.4.6 "Naßdampfstufen", daß in Dampfturbinen, insbesondere den sogenannten Naßdampfstufen, eine Kondensation des Aktionsdampfes stattfindet. Bei einer Entspannung des Dampfes in der Dampfturbine liegt bei einem Unterschreiten der Grenzkurve zum Naßdampfgebiet, beispielsweise bei Kondensationsturbinen, ein unterkühlter Dampf vor, dessen Temperatur niedriger als die zum Dampfpunkt gehörige Sättigungstemperatur ist. Bei einer bestimmten Unterkühlung setzt eine spontane Kondensation ein, bei der kleine Nebeltröpfchen entstehen, die sich in Form eines Wasserfilms bzw. einzelner Wassersträhnen auf den Leitschaufeln absetzen können. Von deren Hinterkanten löst sich der Wasserfilm ab und bildet Sekundärtropfen mit einem Durchmesser bis zu etwa 400 µm. Diese sich ablösenden Dampftropfen können bei Aufprall auf die Laufschaufeln zu einem Materialabtrag führen, insbesondere dann, wenn die Tropfen einen Durchmesser in der Größenordnung von 50 bis 400 µm haben (sogenannte Tropfenschlagerosion). Zur Vermeidung dieser Tropfenschlagerosion wird häufig der Wasserfilm direkt an der Leitschaufeloberfläche abgesaugt. Hierzu weist eine hohle Leitschaufel Schlitze auf, die ihr Inneres mit dem Kondensator der Dampfturbine verbinden.

In der DE-OS 19 51 922 ist eine Einrichtung zur Verhinderung der Tröpfchenbildung in den Niederdruckstufen von Dampfturbinen angegeben. Eine Tröpfchenbildung wird dadurch verhindert, daß den Leitschaufeln der letzten Leitschaufelreihen über einen Außenring Heißdampf zugeführt wird, welcher durch die hohl ausgebildeten Leitschaufeln zu einem Innenring geführt und von diesem über eine geodätisch tief liegende Abströmleitung wieder herausgeführt wird. Durch die Zuführung von Heißdampf sollen die Leitschaufeln soweit aufgeheizt werden, daß eine Kondensation erst gar nicht stattfinden kann.

In der österreichischen Patentschrift 250 402 ist beschrieben, daß in Leitschaufeln Dampf aus vorhergehenden Stufen eingeführt und durch Schlitze in den Leitschaufeln wieder in die Dampfströmung eingespeist wird. Die Vermeidung der Bildung von Kondensat auf Leitschaufeln ist ebenfalls in der US-PS 3,306,576 behandelt, wobei Heißdampf einer hohlen Leitschaufel zugeführt wird, und aus dieser über Bohrungen in die Dampfströmung gelangt. Der Heißdampf heizt die Dampfströmung soweit auf, daß die Sättigungstemperatur zumindest lokal überschritten ist und keine Kondensation stattfindet.

Eine Turbinenschaufel einer Dampfturbine, welche hohl ausgeführt ist und eine Öffnung zum Ableiten von Dampf in eine Hauptdampfströmung aufweist, ist ebenfalls in dem Kurzauszug zur japanischen Patentanmeldung 54-14 1908, Patents Abstracts of Japan, Jan. 18, 1980, Vol. No. 4, beschrieben.

In der EP 0 602 040 B1 sowie in der korrespondierenden DE 41 29 518 A1 ist ein Verfahren zur Kühlung einer Niederdruck-Dampfturbine im Ventilationsbetrieb beschrieben, wobei der Rotor der Dampfturbine ohne Beaufschlagung mit zu entspannendem Dampf gedreht wird. In einer im Ventilationsbetrieb arbeitenden Niederdruck-Turbine herrscht eine Dampfatmosphäre vor, deren statischer Druck dem in dem mit der Niederdruck-Turbine verbundenen Kondensator herrschenden Druck entspricht. Die Reibung der Turbinenschaufeln an dem Dampf (Ventilation) kann zu beachtlicher Wärmeentwicklung führen, wodurch die Turbine stark, möglicherweise sogar unzulässig hoch, aufgeheizt werden kann. Um dies zu vermeiden, werden Kühlmaßnahmen angewandt, bei denen beispielsweise in den Auslaß oder, falls die aufzuwendende Kühlleistung besonders hoch sein muß, in den Einlaß der Turbine Kondensat unter Zerstäubung eingespritzt wird. Das Kondensat verdampft unter Temperaturabsenkung, wodurch die ventilierende Turbine gekühlt wird. Erfolgt die Einspritzung am Auslaß, so beschränkt sich die Kühlwirkung häufig auf Teile der Turbine in der Nähe des Auslasses; erfolgt die Einspritzung am Einlaß, kann Kondensat, das sich im Bereich des Einlasses agglomeriert, durch Schwallbildung die Beschaufelung der Turbine gefährden. Gemäß der EP 0 602 040 B1 wird daher über eine zwischen dem Auslaß und dem Einlaß der Dampfturbine liegende Anzapfung Dampf in die Dampfturbine eingespeist. Auf diese Weise kommt die Kühlung in der Turbine zunächst den radial außen liegenden Enden der Schaufeln zugute, die durch die Reibung an dem in der Turbine befindlichen Dampf am höchsten belastet sind. Die Kühlwirkung ist somit weitgehend auf die Bereiche der Turbine beschränkt, in denen sie erwünscht ist. Die Abkühlung anderer Komponenten der Turbine, beispielsweise der Turbinenwelle, wird vermieden.

Einer mit der Anzapfung verbundenen Zapfleitung wird außer Dampf zusätzlich Kondensat zugestellt, insbesondere indem durch eine Kondensat-Überleitung Kondensat in die Dampf-Überleitung und/oder in die Anzapfleitung eingespritzt wird. Das Kondensat wird vorzugsweise mit dem Dampf in einer Zerstäuberdüse gemischt und aus dieser Zerstäuberdüse in die Zapfleitung eingespritzt. Durch ein in feine Tröpfchen verteiltes Kondensat, deren Tröpfchendurchmesser kleiner als etwa 0,1 mm sind, wird eine besonders hohe Kühlwirkung erzielt. Eine Steuerung des Kühlverfahrens erfolgt über eine zwischen der Anzapfung und dem Auslaß liegende Temperaturmeßstelle, wobei in Abhängigkeit von der gemessenen Temperatur die Zustellung des Dampfes, bzw. die Zustellung des Dampf-Kondensat-Gemisches zur Anzapfung geregelt wird. Die der Zapfleitung zugeführte Menge an Dampf bzw. Dampf-Kondensat-Gemisch liegt etwa in der Größenordnung von 1 % des Dampfstroms bei Leistungsbetrieb der Dampfturbine. Der zur Kühlung verwendete Dampf stammt aus einem Kondensatbehälter, welcher der Sammlung, Aufwärmung und Entgasung des Kondensats dient. Dampf aus dem Kondensatbehälter, dem in der Regel zum Zwecke der Entgasung des Kondensats Heizdampf zugeführt wird, ist aufgrund der Koexistenz von Dampf und Kondensat gesättigt, eventuell sogar mit fein verteiltem Kondensat versetzt, und eignet sich daher besonders zur Einspritzung in die ventilierende Turbine. Weiterhin kann Dampf einer Dampf-Ableitung entnommen werden, durch die beim Ventilationsbetrieb der Dampf an der Niederdruck-Turbine vorbei geleitet wird. Eine solche Dampf-Ableitung führt beispielsweise den Dampf von einer der Niederdruck-Dampfturbine vorgeschalteten Hochdruck-Dampfturbine bzw. von einer Anordnung aus einer Hochdruck-Dampfturbine und einer Mitteldruck-Dampfturbine um die Niederdruck-Dampfturbine herum zu einer Heizeinrichtung oder dergleichen, wo möglicherweise der Dampf abgekühlt und kondensiert wird. Zum Erhalt eines Dampf-Kondensat-Gemisches kann der der Anzapfung zuzustellende Dampf einer solchen Heizeinrichtung entnommen werden. Der Dampf kann ebenfalls einer der Niederdruck-Dampfturbine vorgeschalteten Hochdruckoder Mitteldruck-Dampfturbine direkt oder indirekt, beispielsweise einem von dieser gespeisten Vorwärmer oder dergleichen, entnommen werden. Ein solcher Dampf hat üblicherweise einen hinreichend hohen Eigendruck, so daß ohne gesonderte Pumpen oder dergleichen eine Einspeisung in die ventilierende Dampfturbine erfolgen kann.

Aufgabe der Erfindung ist es eine Dampfturbine anzugeben, welche auf einfache und effektive Art und Weise in einem Ventilationsbetrieb kühlbar und bei der eine Kondensation an Leitschaufeln einfach und wirksam vermeidbar, zumindest. verminderbar, ist. Eine weitere Aufgabe der Erfindung besteht darin, ein Verfahren zur Kühlung einer Dampfturbine im Ventilationsbetrieb anzugeben.

Erfindungsgemäß wird die auf eine Dampfturbine gerichtete Aufgabe gelöst, indem zumindest eine Leitschaufel der Dampfturbine einen Hohlraum aufweist, der mit einer Fluidleitung zur Einspeisung von Kühlfluid verbunden ist und von dem zumindest eine Öffnungsleitung abzweigt, die an der äußeren Oberfläche der Leitschaufel mündet.

In einem Leerlauf- und/oder Schwachleistungsbetrieb (Ventilationsbetrieb) erwärmen sich besonders die Schaufeln der letzten Schaufelreihen einer Niederdruck-Dampfturbine. In einem solchen Ventilationsbetrieb bildet sich eine Mäanderströmung aus, welche eine geringe effektive Rückströmung aufweist. Eine Einspeisung von fein zerstäubtem Wasser oder Naßdampf, allgemein Kühlfluid, über die Öffnungsleitung in die Dampfturbine hinein bewirkt stromauf des Auslasses eine Kühlung der Leit- und Laufschaufeln. Eine Verdampfung von Wassertröpfchen bewirkt somit eine effektive Kühlung, insbesondere der letzten Niederdruckschaufelreihen, welche im Ventilationsbetrieb die höchste Erwärmung erfahren. Die Dampfturbine kann dabei durch eine Umschaltung der Zuführung von Fluid in die Fluidleitung zum einen durch Beaufschlagung mit einem heißen Fluid in einem regulären Leistungsbetrieb zur Vermeidung der Kondensation des Aktionsdampfes an den mit der Fluidleitung verbundenen Leitschaufeln lokal erwärmt und zum anderen durch eine Beaufschlagung mit einem Kühlfluid, beispielsweise Wasser oder Naßdampf, in einem Ventilationsbetrieb gekühlt werden. Die Öffnungsleitung ist an der äußeren Oberfläche vorzugsweise als Loch ausgebildet, insbesondere mit einem annähernd kreisförmigen oder elliptischen Querschnitt.

Durch die Öffnungsleitung, insbesondere eine Bohrung, kann über den Hohlraum ein Fluid, vorzugsweise überhitzter Dampf in den Aktionsdampfstrom eingespeist werden. Durch die Einspeisung von Dampf über eine Vielzahl feiner Öffnungsleitungen und durch eine dadurch bedingte Aufheizung der Leitschaufel wird ein Dampfpolster erzeugt, das die Agglomeration von großen Tropfen auf der Schaufeloberfläche verhindert. Die Beimischung von heißem Dampf in der Umgebung der äußeren Oberfläche der Leitschaufel verringert insbesondere den Naßdampfanteil, der beispielsweise an der letzten Niederdruck-Leitschaufelreihe einer Niederdruck-Dampfturbine ansonsten recht hoch wäre. Hierdurch wird die Gefahr von Tropfschlagerosion zumindest deutlich verringert. Die hohle Leitschaufel ist vorzugsweise in einer der letzten Leitschaufelreihen, insbesondere der drittletzten, der vorletzten oder der letzten Leitschaufelreihe, angeordnet.

Die Leitschaufeln der Dampfturbine sind vorzugsweise mit einem Außenringraum zur Führung des jeweils erforderlichen Fluides verbunden, in den die Fluidleitung mündet. Hierdurch lassen sich auf einfache Art und Weise sämtliche Leitschaufeln einer Leitschaufelreihe mit dem Fluid bespeisen. Zur Abführung von Kondensationswasser hat der Außenringraum in seinem tiefliegenden Bereich vorzugsweise eine Entwässerungsleitung. Die Fluidleitung hingegen ist vorzugsweise in einem geodätisch hochliegenden Bereich mit dem Außenringraum verbunden. Zur Konstruktionsvereinfachung und zur Erhöhung der thermomechanischen Stabilität sowie zur Führung des Kühlfluids bzw. Heizfluids sind die Leitschaufeln mit einem Innenringraum verbunden. Insbesondere bei Leitschaufeln, deren Hohlraum sich von dem Außenringraum zu den Innenringraum erstreckt, ist somit auch eine Zuführung des Fluides sowohl vom Innenringraum als auch vom Außenringraum in die einzelnen Leitschaufeln hinein möglich.

Die Dampfturbine ist vorzugsweise während eines Leistungsbetriebes mit einer Heißdampf führenden Anlagenkomponente, beispielsweise einer Hochdruck-Dampfturbine, und/oder während eines ventilationsbetriebes mit einer Wasser, insbesondere Kondensat, oder Naßdampf führenden Anlagenkomponente, beispielsweise einem Kondensator, einem Vorwärmer, einem Wärmetauscher etc. verbindbar. Entsprechende Verbindungsleitungen zwischen der Fluidleitung und den entsprechenden Anlagenkomponenten sind über entsprechende Stellglieder, Absperrventile, zu- bzw. abschaltbar. Es ist ebenfalls möglich ein zentrales Stellglied vorzusehen, welches an verschiedene Zuleitungen für Heißfluid und Kühlfluid angeschlossen und mit der Fluidleitung verbunden ist. Je nach Anforderungsfall ist über dieses Stellglied aus einer Zuleitung oder mehreren Zuleitungen ein Fluid mit einem gewünschten Druck- und Temperaturzustand der Fluidleitung zuführbar.

Die Öffnungsleitung mündet vorzugsweise an der Saugseite im Bereich der Anströmkante an der äußeren Oberfläche der Leitschaufel, wodurch sich im Ventilationsbetrieb Kühlfluid von der Anströmkante über die gesamte Oberfläche der Saugseite der Leitschaufel zur Abströmkante hin, sozusagen als Kühlfilm, ausbreitet. Im Leistungsbetrieb vermischt sich das Heißfluid mit dem Aktionsdampf ebenfalls in einem Bereich um die Oberfläche der Leitschaufel herum, wodurch wirksam die Bildung größerer Kondensattröpfchen vermieden, zumindest deutlich vermindert, wird.

Die auf ein Verfahren zur Kühlung einer Dampfturbine im Ventilationsbetrieb gerichtete Aufgabe, wird dadurch gelöst, daß in den Hohlraum einer Leitschaufel ein Kühlfluid, insbesondere Naßdampf oder Kondensat eingeleitet wird, welches durch Öffnungsleitungen, insbesondere eine Vielzahl feiner Bohrungen, an der äußeren Oberfläche der Leitschaufel ausströmt. Dies führt besonders bei den letzten Schaufelreihen einer Niederdruck-Dampfturbine zu einer effektiven Kühlung der Schaufeln. Hinsichtlich der Durchführung des Verfahrens sei auch auf die EP 0 602 040 B1 hingewiesen. Die hohle Leitschaufel ist vorzugsweise in einer der drei letzten Leitschaufelreihen angeordnet.

Weiterhin ist eine Minderung der Kondensation von Aktionsdampf an einer Leitschaufel einer Dampfturbine im Leistungsbetrieb dadurch möglich, daß in diesem Falle dem Hohlraum der Leitschaufel ein Heißfluid, insbesondere Heißdampf, zugeführt wird, welches durch Öffnungsleitungen an der äußeren Oberfläche der Leitschaufel ausströmt und sich dort sowie gegebenenfalls an der gesamten äußeren Oberfläche der Leitschaufel mit dem Aktionsdampf vermischt. Zum einen bewirkt das Heißfluid eine Aufheizung der Leitschaufel und zum anderen führt die Vermischung mit dem Aktionsdampf zu einer Aufheizung des Aktionsdampfes. Beide Wirkungen tragen zu einer deutlichen Verminderung, wenn nicht sogar zu einer vollständigen Vermeidung, der Bildung von Kondensattröpfchen an der Leitschaufel bei. Hierdurch wird die Gefahr von Tropfenschlagerosion an stromab der Leitschaufel angeordneten Laufschaufeln praktisch eliminiert.

Anhand der in der Zeichnung dargestellten Ausführungsbeispiele werden die Dampfturbine, das Verfahren zur Kühlung im Ventilationsbetrieb sowie das Verfahren zur Kondensationsminderung im Leistungsbetrieb näher beschrieben. Es zeigen in teilweise schematischer und nicht maßstäblicher Darstellung
- FIG 1: ein Kraftwerkssystem mit Niederdruck-Dampfturbine,
- FIG 2: einen Längsschnitt durch eine Niederdruck-Dampfturbine,
- FIG 3: einen Querschnitt durch die letzte Leitschaufelreihe einer Niederdruck-Dampfturbine,
- FIG 4: eine teilweise perspektivische Ansicht einer Leitschaufel und
- FIG 5: einen Querschnitt durch eine Leitschaufel gemäß FIG 4.

FIG 1 zeigt schematisch einen Ausschnitt aus einer Wärmekraftanlage mit einer Hochdruck-Dampfturbine 17a, einer Niederdruck-Dampfturbine 1, einem Kondensator 18a und einem Kondensatbehälter 36; weitere Bestandteile der Wärmekraftanlage, beispielsweise ein Kessel oder ein Generator, sind nicht dargestellt. Die dargestellten Komponenten der Wärmekraftanlage sind untereinander durch Dampf-Verbindungsleitungen 28 bzw. Kondensatleitungen 29 verbunden. In die Kondensatleitung 29 ist eine Kondensat-Pumpe 37 eingefügt. Zwischen der Hochdruck-Dampfturbine 17a und der Niederdruck-Dampfturbine 1 befindet sich in der Dampf-Verbindungsleitung 28 ein Umschalter, der üblicherweise mit Klappen gebildet wird, mit dessen Hilfe der von der Hochdruck-Dampfturbine 17a abströmende Heißdampf durch eine weitere Dampf-Verbindungsleitung 28 zu einem Heizwärmetauscher 31 ableitbar ist. Je nach Einstellung des Umschalters 30 wird somit die Niederdruck-Dampfturbine 1 nicht mit Heißdampf beaufschlagt. Der an der Niederdruck-Dampfturbine 1 vorbeigeführte Dampf wird in dem Heizwärmetauscher 31 kondensiert und fließt als Kondensat dem Kondensatbehälter 36 zu.

Die Niederdruck-Dampfturbine 1 ist mit der Hochdruck-Dampfturbine 17a starr gekuppelt, so daß die nicht dargestellten Rotoren beider Dampfturbinen 1 und 17a synchron laufen. Wird der von der Hochdruck-Dampfturbine 17a abströmende Dampf an der Niederdruck-Dampfturbine 1 vorbeigeführt, d.h. diese rotiert im Leerlauf, so tritt in der Niederdruck-Dampfturbine 1 aufgrund des darin herrschenden statischen Druckes, der dem Druck des Dampfes in dem Kondensatbehälter 36 entspricht, Reibung auf. Zur Fluideinleitung in die Niederdruck-Dampfturbine 1 ist zwischen einem Einlaß 33, der der Beaufschlagung mit Aktionsdampf dient, und einem Auslaß 34, durch den der in der Niederdruck-Dampfturbine 1 entspannte Dampf zu dem Kondensator 36 geführt wird, eine Fluidleitung 7 angeordnet, die mit einem Hohlraum 6 einer Leitschaufel 5a (siehe FIG 2, 3) verbunden ist. In dem Kondensatbehälter 36 wird das Kondensat mittels Dampf beheizt, der durch eine Heizdampf-Leitung 32 von der Hochdruck-Dampfturbine 17a zugeführt wird. Oberhalb des Kondensatspiegels befindet sich in dem Kondensatbehälter 36 ein mit Dampf gefüllter Dampfraum 42. Diesem Dampfraum 42 wird Dampf entnommen und durch eine Dampf-Überleitung 38 der Fluidleitung 7 zugeführt. Weiterhin wird der Fluidleitung 7 durch eine Kondensat-Überleitung 39 Kondensat aus dem Kondensatbehälter 36 zugeführt. Ein Abzweig der Heizdampf-Leitung 32 ist über ein entsprechendes Ventil 27 mit der Fluidleitung 7 verbunden. Die Dampf-Überleitung 38 sowie die Kondensat-Überleitung 39 weisen jeweils ebenfalls ein Ventil 27 auf und sind mit der Fluidleitung 7 verbunden. Sämtliche Ventile 27 sind mit einer Temperaturmeßstelle 40 in der Niederdruck-Dampfturbine 1 über eine Steuerleitung 41 verbunden. Hierdurch läßt sich die Menge von eingespeistem Kondensat und Dampf aus dem Dampfraum 42 sowie Heißdampf aus der Hochdruck-Dampfturbine 17a geregelt in die Fluidleitung 7 und über die Leitschaufel 5a in die Niederdruck-Dampfturbine 1 einspeisen. Somit ist eine geregelte Kühlung der Niederdruck-Dampfturbine 1 bei Ventilationsbetrieb, ohne Arbeitsleistungsabgabe, sowie eine Zuleitung von Heißdampf in die Leitschaufel 5a zur Minderung der Kondensation von Aktionsdampf durchführbar.

Sofern kein Kondensatbehälter 36 für eine Entnahme von Dampf bzw. Kondensat zur Verfügung steht, kann Dampf beispielsweise dem Heizwärmetauscher 31 oder einem nicht dargestellten der Hochdruck-Dampfturbine 17a zugeordneten Vorwärmer entnommen werden.

FIG 2 zeigt einen Ausschnitt durch eine zweiflutige Niederdruck-Dampfturbine 1 mit einem entlang einer Hauptachse 2 gerichteten Turbinenläufer 3, der die Lauf schaufeln 24 trägt. Der Turbinenläufer 3 ist in einem Turbinenlager 22 gelagert und gegenüber dem Innengehäuse 4 der Dampfturbine 1 durch eine Läuferdichtung 23 abgedichtet. In axialer Richtung sind alternierend Leitschaufeln 5, die mit dem Innengehäuse 4 verbunden sind, und die Lauf schaufeln 24 des Läufers 3 angeordnet. Die Leitschaufeln 5, insbesondere die Leitschaufel 5a der letzten Niederdruck-Leitschaufelreihe (Leitschaufelstruktur 11) sind beispielsweise als in axialer Richtung geneigte und in Umfangsrichtung gekrümmte Hohlleitschaufeln ausgeführt. Die Leitschaufeln 5, 5a einer Leitschaufelreihe sind an einem Außenring 12 des Innengehäuses 4, welcher ebenfalls hohl ist, verschweißt sowie mit einem dem Läufer 3 benachbarten und diesen umschließenden Innenring 16 verschweißt und somit untereinander verbunden. Die Niederdruck-Dampfturbine 1 wird in axialer Richtung von Aktionsdampf 19 durchströmt, welcher durch einen Abdampfstutzen 20 vertikal gerichtet aus der Dampfturbine 1 herausgeführt wird. Die Leitschaufel 5a weist in der Umgebung ihrer Anströmkante 26 an der Saugseite, vorzugsweise im wesentlichen dem Außenringraum 12, zugewandte Öffnungsleitungen 9b sowie an der Druckseite der Öffnungsleitungen 9a (siehe FIG 4, 5) auf, durch die Fluid 8 in den Strömungsbereich des Aktionsdampfes 19 einspeisbar ist.

FIG 3 zeigt einen Querschnitt durch die Leitschaufelstruktur 11 der letzten Leitschaufelreihe der Dampfturbine 1. In einem geodätisch hochliegenden Bereich 15 des Außenringraums 12 mündet eine Fluidleitung 7, die mit einem Ventil 27 absperrbar ist. Die mit dem Außenringraum 15 verschweißten Leitschaufeln 5a erstrecken sich radial in Richtung zur Hauptachse 2 des Turbinenläufers 3. Sie sind mit einem den Turbinenläufer 3 umgebenden Innenringraum 16 verschweißt. Die Leitschaufelstruktur 11 wird aus zwei paßgenauen Hälften, die an einer Teilfuge 25 aneinandergefügt sind, hergestellt. Im geodätisch tiefstliegenden Bereich 13 des Außenringraums 12 ist eine Entwässerungsleitung 14 vorgesehen. Während des Ventilationsbetriebes ist über die Fluidleitung 7 Kondensat und/oder Naßdampf in den Außenringraum 12 einleitbar. Dieser Dampf 8 gelangt über einen Hohlraum 6 (siehe FIG 4, 5) in die Leitschaufel 5a hinein. Der Hohlraum 6 erstreckt sich vorzugsweise von dem Außenringraum 12 durch die gesamte Leitschaufel 5a entlang einer Mittellinie 21 hindurch bis zu dem Innenringraum 16. An der Saugseite und der Druckseite (siehe FIG 4, 5) sind Öffnungsleitungen 9b bzw. 9a, insbesondere Bohrungen, vorgesehen, die den Hohlraum 6 mit der äußeren Oberfläche 10 der Leitschaufel 5a verbinden. Das Fluid 8, der Naßdampf und/oder das Kondensat, strömt aus diesen Öffnungsleitungen 9a, 9b aus der Leitschaufel 5a heraus. Im Ventilationsbetrieb der Dampfturbine 1 bewirk das ausströmende Fluid 8 eine Kühlung der Leitschaufel 5a, insbesondere bildet sich ein Kühlfilm über deren äußeren Oberfläche 10 aus. Im Leistungsbetrieb der Dampfturbine 1 wird dem Hohlraum 6 Heißdampf über die Fluidleitung 7 zugeführt, welcher sich an der äußeren Oberfläche 10 mit dem Aktionsdampf 19 vermischt und insbesondere, wenn letzterer ein Sattdampf ist, zu einer deutlichen Temperaturerhöhung des Aktionsdampfes 19 führt. Zudem bewirkt der zugeführte Heißdampf eine Erwärmung der Leitschaufel 5a, so daß eine Bildung von Kondensattröpfchen, insbesondere an der Abströmkante der Leitschaufel 5a, deutlich vermindert, wenn nicht sogar vollständig vermieden wird.

Die Erfindung zeichnet sich dadurch aus, daß Leitschaufeln, insbesondere einer oder mehrerer der letzten drei Leitschaufelreihen einer Niederdruck-Dampfturbine, einen Hohlraum aufweisen, von dem Öffnungsleitungen an die Oberfläche der jeweiligen Leitschaufel führen. Diesem Hohlraum ist über eine Fluidleitung während eines Ventilationsbetriebes Kühlfluid, insbesondere Naßdampf oder Kondensat, und in einem Leistungsbetrieb Heißdampf zuführbar. Hierdurch wird durch einfache Mittel auf effektive Art und Weise im Ventilationsbetrieb eine Kühlung der Leitschaufel und im Leistungsbetrieb eine Erwärmung der Leitschaufel sowie eine Erwärmung des Aktionsdampfes mit Vermeidung der Kondensatbildung an der Leitschaufel erreicht.

## Patentansprüche

1. Dampfturbine (1) in einer Wärmekzaftanlage mit einem entlang einer Hauptachse (2) gerichteten Turbinenläufer (3), der von einem Innengehäuse (4) umgeben ist, in welchem Innengehäuse (4) eine den Turbinenläufer (3) in Umfangsrichtung umgebende Leitschaufelstruktur (11), die Leitschaufeln (5) aufweist, angeordnet ist, wobei zumindest eine Leitschaufel (5a) einen Hohlraum (6) aufweist, der mit einer Fluidleitung (7) zur Einspeisung von Kühlfluid (8) verbunden ist und von dem zumindest eine Öffnungsleitung (9a, 9b) abzweigt, die an der äußeren Oberfläche (10) der Leitschaufel (5a) mündet und wobei die Fluidleitung (7) zudem über eine absperrbare Überleitung (38, 39) mit einem Kondensat behälter (36) verbunden ist.

2. Dampfturbine (1) nach Anspruch 1, wobei die Leitschaufeln (5, 5a) mit einem Außenringraum (12) verbunden sind, in den die Fluidleitung (7) mündet.

3. Dampfturbine(1) nach Anspruch 2, mit einer im geodätisch tiefstliegenden Bereich (13) des Außenringraums (12) abzweigenden Entwässerungsleitung (14).

4. Dampfturbine(1) nach Anspruch 2 oder 3, bei der die Fluidleitung (7) in einem geodätisch hochliegendem Bereich (15) in den Außenringraum (12) mündet.

5. Dampfturbine(1) nach einem der Ansprüche 2 bis 4, bei der die Leitschaufeln (5, 5a) mit einem Innenringraum (16) verbunden sind.

6. Dampfturbine(1) nach einem der vorhergehenden Ansprüche, bei der die Leitschaufeln (5, 5a) der Leitschaufelstruktur (11) gebogen sind, insbesondere in axialer Richtung geneigt und in Umfangsrichtung gekrümmt sind.

7. Dampfturbine(1) nach einem der vorhergehenden Ansprüche, die während eines Leistungsbetriebes mit einer Heißdampf führenden Anlagenkomponente (17a) und/oder während eines Ventilationsbetriebes mit einer Wasser, insbesondere Kondensat, oder Naßdampf führenden Anlagenkomponente (18a, 18b) verbunden ist.

8. Dampfturbine (1) nach einem der vorhergehenden Ansprüche, bei der sich der Hohlraum (6) durch die gesamte Leitschaufel (5a) hindurch entlang einer von dem Innengehäuse (4) zum Turbinenläufer (3) gerichteten Mittellinie (21) erstreckt.

9. Dampfturbine (1) nach einem der vorhergehenden Ansprüche, bei der die Öffnungsleitung (9b) an der Saugseite im Bereich der Anströmkante (26) der Leitschaufel (5a) mündet.

10. Dampfturbine (1) nach einem der vorhergehenden Ansprüche, bei der die Öffnungsleitung (9a, 9b) an der äußeren Oberfläche (10) der Leitschaufel als annähernd kreisförmiges oder elliptisches Loch ausgeführt ist.

11. Verfahren zur Kühlung einer Dampfturbine (1) im Ventilationsbetrieb, insbesondere einer Niederdruck-Dampfturbine, mit einem entlang einer Hauptachse (2) gerichteten Turbinenläufer (3), der von einem Innengehäuse (4) umgeben ist, **dadurch gekennzeichnet, daß** im Ventilations betrieb über zumindest eine hohle Leitschaufel (5a) einer im Innengehäuse angeordneten den Turbinenläufer (3) in Umfangsrichtung umgebende Leitschaufelstruktur (11) ein Fluid (8), insbesondere Naßdampf oder Kondensat, ins Innengehäuse (4) eingeführt wird.

12. Verfahren nach Anspruch 11, bei dem das Fluid (8) einer der in Strömungsrichtung letzten Leitschaufelstrukturen (11) zugeführt wird.

## Claims

1. Steam turbine (1) in a heat power plant with a turbine rotor (3) which is directed along a main axis (2) and which is surrounded by an inner housing (4), in which inner housing (4) is arranged a guide-blade structure (11) which surrounds the turbine rotor (3) in the circumferential direction and which has guide blades (5), at least one guide blade (5a) having a cavity (6) which is connected to a fluid conduit (7) for the feed of cooling fluid (8) and from which branches off at least one orifice conduit (9a, 9b) which opens out on the outer surface (10) of the guide blade (5a), and, moreover, the fluid conduit (7) being connected to a condensate container (36) via a transfer conduit (38, 39) capable of being shut off.

2. Steam turbine (1) according to Claim 1, the guide blades (5, 5a) being connected to an outer-ring space (12), into which the fluid conduit (7) opens.

3. Steam turbine (1) according to Claim 2, with a drainage conduit (14) branching off in the geodetically lowest region (13) of the outer-ring space (12).

4. Steam turbine (1) according to Claim 2 or 3, in which the fluid conduit (7) opens into the outer-ring space (12) in a geodetically high region (15).

5. Steam turbine (1) according to one of Claims 2 to 4, in which the guide blades (5, 5a) are connected to an inner-ring space (16).

6. Steam turbine (1) according to one of the preceding claims, in which the guide blades (5, 5a) of the guide-blade structure (11) are bent, in particular are inclined in the axial direction and curved in the circumferential direction.

7. Steam turbine (1) according to one of the preceding claims, which is connected, in a power mode, to a plant component (17a) carrying hot steam and/or, in a ventilation mode, to a plant component (18a, 18b) carrying water, in particular condensate, or wet steam.

8. Steam turbine (1) according to one of the preceding claims, in which the cavity (6) extends through the entire guide blade (5a) along a centre line (21) directed from the inner housing (4) to the turbine rotor (3).

9. Steam turbine (1) according to one of the preceding claims, in which the orifice conduit (9b) opens out on the suction side in the region of the onflow edge (26) of the guide blade (5a).

10. Steam turbine (1) according to one of the preceding claims, in which the orifice conduit (9a, 9b) is designed, on the outer surface (10) of the guide blade, as an approximately circular or elliptic hole.

11. Method for cooling a steam turbine (1) in the ventilation mode, in particular a low-pressure steam turbine, with a turbine rotor (3) which is directed along a main axis (2) and which is surrounded by an inner housing (4), **characterized in that**, in the ventilation operating mode, a fluid (8), in particular wet steam or condensate, is introduced into the inner housing (4) via at least one hollow guide blade (5a) of a guide-blade structure (11) arranged in the inner housing and surrounding the turbine rotor (3) in the circumferential direction.

12. Method according to Claim 11, in which the fluid (8) is fed to one of the guide-blade structures (11) which are last in the direction of flow.

## Revendications

1. Turbine (1) à vapeur dans une centrale thermique, comprenant un rotor (3) de turbine dirigé le long d'un axe (2) principal et entouré d'un carter (4) intérieur, carter (4) intérieur dans lequel est placée une structure (11) d'aubes directrices entourant le rotor (3) de la turbine dans la direction périphérique et ayant les aubes (5) directrices, dans laquelle au moins une aube (5a) directrice a une cavité (6) qui communique avec un conduit (7) pour du fluide d'alimentation en fluide (8) de refroidissement et de laquelle part un conduit (9a, 9b) sous forme d'ouverture, qui débouche à la surface (10) extérieure de l'aube (5a) directrice, et dans laquelle le conduit (7) pour du fluide communique, en outre, par un passage (38, 39) avec une cuve (36) à produit condensé.

2. Turbine (1) à vapeur suivant la revendication 1, dans laquelle les aubes (5, 5a) directrices sont reliées à une chambre (12) annulaire extérieure dans laquelle débouche le conduit (7) pour du fluide.

3. Turbine (1) à vapeur suivant la revendication 2, comprenant un conduit (14) d'évacuation de l'eau partant de la partie (13) la plus basse géodésiquement de la chambre (32) annulaire extérieure.

4. Turbine (1) à vapeur suivant la revendication 2 ou 3, dans laquelle le conduit (7) pour du fluide débouche dans une partie (15) géodésiquement la plus haute de la chambre (12) annulaire extérieure.

5. Turbine (1) à vapeur suivant l'une des revendications 2 à 4, dans laquelle les aubes (5, 5a) directrices sont reliées à une chambre (6) annulaire intérieure.

6. Turbine (1) à vapeur suivant l'une des revendications précédentes, dans laquelle les aubes (5, 5a) directrices de la structure (11) d'aubes directrices sont courbées, notamment en étant inclinées dans la direction axiale et incurvées dans la direction périphérique.

7. Turbine (1) à vapeur suivant l'une des revendications précédentes qui, pendant un fonctionnement de puissance est reliée à un élément (17a) de centrale dans lequel passe de la vapeur chaude et/ou pendant un fonctionnement en mode ventilation, à un élément (18a, 18b) de centrale dans lequel passe de l'eau, notamment du produit condensé ou de la vapeur humide.

8. Turbine (1) à vapeur suivant l'une des revendications précédentes, dans laquelle la cavité (6) s'étend dans toute l'aube (5a) directrice le long d'une ligne (21) médiane dirigée du carter (4) intérieur au rotor (3) de la turbine.

9. Turbine (1) à vapeur suivant l'une des revendications précédentes, dans laquelle le conduit (9b) sous forme d'ouverture débouche sur l'extrados dans la région du bord (26) d'attaque de l'aube (5a) directrice.

10. Turbine (1) à vapeur suivant l'une des revendications précédentes, dans laquelle le conduit (9a, 9b) sous forme d'ouverture est réalisé sur la surface (10) extérieure de l'aube directrice sous la forme d'un trou à peu près circulaire ou elliptique.

11. Procédé de refroidissement d'une turbine (1) à vapeur fonctionnant en mode ventilation, notamment d'une turbine à vapeur basse pression ayant un rotor (3) de turbine dirigé le long d'un axe (2) principal et entouré d'un carter (4) intérieur, **caractérisé en ce que**, dans le fonctionnement en mode ventilation, on introduit par au moins une aube (5a) directrice creuse d'une structure (11) d'aubes directrices entourant le rotor (3) de la turbine dans la direction périphérique un fluide (8), notamment de la vapeur humide ou du produit condensé, dans le carter (4) intérieur.

12. Procédé suivant la revendication 11, dans lequel on envoie le fluide (8) à une dernière structure (11) d'aubes directrices dans la direction du courant.
